# EUROPÄISCHE PATENTSCHRIFT

(11) **EP 4 096 850 B1**
(45) Veröffentlichungstag und Bekanntmachung des Hinweises auf die Patenterteilung: **30.07.2025**
(21) Anmeldenummer: 20702994.3
(22) Anmeldetag: 30.01.2020
(51) Int. Cl.: B21D 37/04, B21D 51/32

(54) **FALZWELLENVORRICHTUNG FÜR EINEN VERSCHLIESSER**
SEAMING-SHAFT DEVICE FOR A SEAMER
DISPOSITIF DE TIGE DE SERTISSAGE POUR UNE SERTISSEUSE

(43) Veröffentlichungstag der Anmeldung: 07.12.2022
(73) Patentinhaber: Ferrum Packaging AG, 5503 Schafisheim (CH)
(72) Erfinder: DÜNKI, Jürg, 8953 Dietikon (CH)
(74) Vertreter: IPS Irsch AG
(86) Internationale Anmeldenummer: PCT/EP2020/052249
(87) Internationale Veröffentlichungsnummer: WO 2021/151489

(56) Entgegenhaltungen:
- US-A1- 2011 033 265
- US-A1- 2016 236 357

## Beschreibung

Die Erfindung betrifft eine Falzwellenvorrichtung für einen Verschliesser. Die Erfindung betrifft weiter einen Verschliesser mit einer erfindungsgemässen Falzwellenvorrichtung, sowie ein Verfahren zum Austauschen eines Falzmittels.

Bei der Abfüllung von Getränkedosen oder Lebensmitteldosen durchlaufen die Dosen nach der Befüllung mit dem Getränk oder dem Lebensmittel einen Dosenverschliesser, wobei die befüllten Dosenkörper über einen Zuführweg einlaufen und über einen weiteren Zuführweg Dosendeckel einlaufen. Der Dosenverschliesser weist üblicherweise mehrere karussellförmig angeordnete gleichartige Stationen auf, in denen jeweils eine Dose mit einem Dosendeckel verschlossen wird. Die Dosendeckel werden dabei auf die Dosenkörper geführt und mit einer Halteplatte eines Falzkopfes auf dem Dosenkörper gehalten. Dieses Halten dient auch der Fixierung der Dosen gegen ein Ausbrechen aus der von den Dosen in dem Dosenverschliesser durchlaufenen Kreisbahn aufgrund der Zentrifugalkraft. In dem Dosenverschliesser werden dabei die Dosenkörper mit dem Dosendeckel randseitig über eine Falzrolle gefalzt und somit verschlossen. In der Regel wird die Dose mit dem Dosendeckel dabei mittels des Falzkopfes zusätzlich um die eigene Symmetrieachse rotiert. Zur Rotation sind die Falzrollen und Falzköpfe an einer jeweiligen Falzwelle angeordnet.

Ein gattungsgemässer Dosenverschliesser ist in der DE 749636 und der DE4234115 A1 beschrieben. Der Dosenverschliesser umfasst eine Einspannvorrichtung zur Aufnahme einer zu verschliessenden Dose. Im Betriebszustand ist die zu verschliessende Dose in die Einspannvorrichtung eingebracht und durch diese in axialer und radialer Richtung gesichert. Ebenso ist ein Dosendeckel über der Dosenöffnung der zu verschliessenden Dose zentriert eingebracht. Die Dose weist im Bereich der Dosenöffnung einen umlaufenden Dosenflansch und der Dosendeckel einen umlaufenden Dosendeckelflansch auf. Zum Verschliessen der Dosenöffnung durch den Dosendeckel umfasst der Dosenverschliesser zusätzlich zwei um jeweils eine Achse drehbar gelagerte Falzrollen, die den Dosenflansch und den Dosendeckelflansch mittels einer im Wesentlichen radial wirkenden Kraft miteinander verpressen, wobei die Verpressung durch ein kontinuierliches Abrollen in Umfangsrichtung entlang dem Umfang der Dosenöffnung erfolgt. Ein weiterer Dosenverschliesser ist aus der GB 2098899 A bekannt. Der Dosenverschliesser umfasst eine Einspannvorrichtung zur Aufnahme der zu verschliessenden Dose und eine Falzrolle. Im Betriebszustand ist die zu verschliessende Dose in die Einspannvorrichtung eingebracht und durch diese in axialer und radialer Richtung gesichert. Ebenso ist ein Dosendeckel über der Dosenöffnung der zu verschliessenden Dose zentriert eingebracht. Die Dose weist im Bereich der Dosenöffnung des Dosenkörpers einen umlaufenden Dosenflansch und der Dosendeckel einen umlaufenden Dosendeckelflansch auf.

Verschiedene Behälterformen können mit einem einzigen Verschliesser verschlossen werden, wenn die Falzmittel (Falzrolle und Falzkopf) an die entsprechenden Behälterdimensionen angepasst werden. Hierfür müssen die Falzmittel von dem Verschliesser abgenommen werden und wieder an den Verschliesser angebracht werden.

Ein wesentlicher Nachteil, der aus dem Stand der Technik bekannten Vorrichtungen liegt also darin, dass der Wechsel der Falzmittel zeitaufwendig und kompliziert ist.

US 2011/033265 offenbart eine Falzwellenvorrichtung mit einer um eine Falzachse rotierbare Falzwelle.

Aufgabe der Erfindung ist es daher eine Falzwellenvorrichtung für einen Verschliesser bereitzustellen, welche die aus dem Stand der Technik bekannten nachteiligen Wirkungen vermeiden. Insbesondere soll eine Falzwellenvorrichtung und ein Verschliesser bereitgestellt werden, durch welche Stillstandzeiten durch einen Werkzeugwechsel deutlich reduziert werden.

Die Aufgabe wird durch eine erfindungsgemässe Falzwellenvorrichtung, sowie ein Verschliesser umfassend die erfindungsgemässe Falzwellenvorrichtung und durch das erfindungsgemässe Verfahren zum Austausch eines Falzmittels gelöst.

Erfindungsgemäss wird eine Falzwellenvorrichtung für einen Verschliesser umfassend eine um eine Falzachse rotierbare Falzwelle, ein abnehmbar an einem Ende der Falzwelle angeordnetes Falzmittel, und einen Befestigungsmechanismus zum Befestigen des Falzmittels an der Falzwelle, vorgeschlagen. Dabei umfasst der Befestigungsmechanismus ein Verriegelungselement und ein zwischen dem Verriegelungselement und der Falzmittel anordnenbares Befestigungselement.

Die erfindungsgemässe Falzwellenvorrichtung ist dadurch gekennzeichnet, dass das Verriegelungselement und das Falzmittel derart entlang der Falzachse relativ zueinander bewegbar sind, dass das Falzmittel von einem Verriegelungszustand in einen Entriegelungszustand bringbar ist, und das Befestigungselement im Verriegelungszustand derart zwischen der Falzmittel und dem Verriegelungselement eingeklemmt ist, dass das Falzmittel an der Falzwelle fixiert ist (insbesondere mit Bezug auf die Falzachse axial fixiert ist, also an der Falzwelle angeordnet und axial gesichert ist), wobei das Befestigungselement durch das Bringen des Falzmittels vom Verriegelungszustand in den Entriegelungszustand entklemmbar ist, sodass die Falzmittel abnehmbar am Ende der Falzwelle angeordnet ist.

Die Falzachse ist die Achse, um welche das Falzmittel im Betriebszustand beim Verschliessen eines Behälters rotiert. Das Falzmittel kann eine Falzrolle sein, welche im Betriebszustand an einen Falz des Behälters geführt wird, um den Behälter durch Verfalzen zu Verschliessen. Das Falzmittel kann ausserdem ein Falzkopf sein, welcher den Behälter zu Rotation des Behälters (um die Falzachse) einspannt und rotiert.

Orthogonal zur Falzachse verläuft eine radiale Richtung, in welche radiale Richtung Klemmkräfte im Verriegelungszustand durch das Befestigungselement zwischen dem Falzmittel und dem Verriegelungselement zum Befestigen des Falzmittels an der Falzwelle hauptsächlich wirken.

Erfindungsgemäss wird weiter Verfahren zum Austauschen eines Falzmittels bei einer erfindungsgemässen Falzvorrichtung vorgeschlagen. Dabei werden das Verriegelungselement und das Falzmittel relativ zueinander, entlang der Falzachse, bewegt, sodass das Falzmittel von einem Verriegelungszustand in einen Entriegelungszustand gebracht wird, wodurch das Befestigungselement entklemmt wird. Wird das Befestigungselement entklemmt, wirken derart keine Klemmkräfte mehr, dass das Falzmittels einfach von dem Ende der Falzwelle abgenommen werden kann und durch eine anderes Falzmittel ausgetauscht / ersetzt werden kann.

Durch die relative Bewegung von Verriegelungselement und Falzmittel zueinander wird bevorzugt ein Abstand zwischen Verriegelungselement und Falzmittel derart vergrössert, dass durch das Befestigungselement keine ausreichenden Klemmkräfte zwischen Verriegelungselement und Falzmittel mehr ausgeübt werden, wodurch das Falzmittel in den Entriegelungszustand gebracht wird. Alternativ könnte durch die relative Bewegung auch eine Ausrichtung des Befestigungselements derart verändert werden, dass keine ausreichenden Klemmkräfte zwischen Verriegelungselement und Falzmittel mehr ausgeübt werden.

In einer bevorzugten Ausführungsform erfolgt die relative Bewegung (die relative Bewegbarkeit) des Verriegelungselementes und des Falzmittels entlang der Falzachse relativ zueinander, dadurch, dass das Verriegelungselement entlang der Falzachse bewegbar ist (und das Falzmittel bis zur Überführung in den Entriegelungszustand relativ zur Falzwelle fixiert ist), sodass das Falzmittel durch die Bewegung des Verriegelungselementes entlang der Falzachse von dem Verriegelungszustand in den Entriegelungszustand bringbar ist. Hierbei kann das Verriegelungselement über einen entsprechenden Mechanismus, zum Beispiel ausgelöst durch einen Knopf / Schalter, entlang der Falzachse bewegt werden. Der Mechanismus übt hierfür eine axiale Kraft (in Richtung der Falzachse) auf das Verriegelungselement aus. Die axiale Kraft kann zum Beispiel über einen pneumatischen, hydraulischen oder mechanischen Mechanismus wie eine Feder erfolgen.

Dass das Falzmittel abnehmbar am Ende der Falzwelle angeordnet ist, kann im Rahmen der Erfindung so verstanden werden, dass das Falzmittel für den Betriebszustand (das Verschliessen eines Behälters / das Verfalzen einer Dose) über den Befestigungsmechanismus an der Falzwelle fixiert ist und zum Austauschen durch Lösen des Befestigungsmechanismus (Bringen / Überführen vom Verriegelungszustand in den Entriegelungszustand) von der Falzwelle entfernt werden kann.

In einer besonders wichtigen Ausführungsform ist das Verriegelungselement als ein Konus ausgestaltet. Der Konus ist (umfasst) dabei bevorzugt ein gerader Kreiskegelstumpf, welcher mit seine Kegelachse entlang, insbesondere in, der Falzachse angeordnet ist. Die Kegelachse ist dabei die Achse, welche durch die Mittelpunkte der Kreisflächen des Kegelstumpfes verläuft. Der Kegelstumpf besitzt also eine erste Kreisfläche und eine zweite Kreisfläche. Ein erster Radius der ersten Kreisfläche ist kleiner als ein zweiter Radius der zweiten Kreisfläche. Beim Bringen vom Verriegelungszustand in den Entriegelungszustand wird der Kegelstumpf entlang der Falzachse derart bewegt, dass die erste Kreisfläche in Richtung des Befestigungselementes bewegt wird. Dadurch wird der Abstand zwischen dem Konus und dem Falzmittel durch die Bewegung vom Verriegelungszustand in den Entriegelungszustand derart vergrössert, dass das Befestigungselement entklemmt wird.

Der erste Radius kann dabei 0,1- bis 0,8-mal, insbesondere 0,2- bis 0,6-mal so gross sein wie der zweite Radius.

In der Praxis kann das Falzmittel eine Nut, insbesondere eine umlaufende Nut umfassen, in welcher das Befestigungselement im Verriegelungszustand angeordnet ist. Durch diese Nut wird das Falzmittel im Verriegelungszustand zusätzlich in axialer Richtung stabilisiert.

In einer weiteren Ausführungsform kann der Befestigungsmechanismus einen Federmechanismus mit einer Druckfeder umfassen. Dabei kann der Federmechanismus derart an dem Verriegelungselement angeordnet sein, dass das Verriegelungselement durch eine Expansion der Druckfeder vom Verriegelungszustand in den Entriegelungszustand bewegbar ist. Besonders bevorzugt kann die Druckfeder auf einen vorangehend beschriebenen Konus / Kegelstumpf einwirken.

In der Praxis kann der Befestigungsmechanismus eine Vielzahl von Befestigungselementen umfassen. Ausserdem kann das Befestigungselement eine Kugel, ein Ellipsoid oder ein Quader ausgestaltet sein. In einer weiteren Ausführungsform kann ein Mantel des Konus / des Kegelstumpfes gerade sein, oder auch kurvenförmig verlaufen. Ist der Mantel kurvenförmig, kann dies bevorzugt mit der Kugel / dem Ellipsoid als Befestigungselement kombiniert werden, da so eine flüssige Bewegung (leichtere Bewegung) des Befestigungselementes beim Überführen von dem Verriegelungszustand in den Entriegelungszustand erreicht werden kann.

Die Falzwellenvorrichtung kann eine zwischen dem Verriegelungselement und der Falzmittel angeordnete Hülse umfassen, wobei die Hülse eine Aussparung umfasst, in welcher Hülse das Befestigungselement im Verriegelungszustand angeordnet ist.

In einer weiteren Ausführungsform kann die Falzwellenvorrichtung ein in der Falzwelle angeordnetes Ausstosselement umfassen. Dabei ist das Falzmittel der Falzkopf, welcher den Behälter fixiert, wobei das Ausstosselement derart beweglich entlang der Falzachse angeordnet ist, dass der Behälter im Betriebszustand ausgestossen werden kann.

Erfindungsgemäss wird weiter ein Verschliesser zum Verschliessen eines Behälters umfassend eine erfindungsgemässe Falzwellenvorrichtung vorgeschlagen. Der Verschliesser ist dabei bevorzugt als ein Dosenverschliesser ausgestaltet.

Dabei kann der Behälter eine Dose mit einem Dosendeckel sein, welche durch den Dosenverschliesser miteinander verfalzt werden.

Der Dosenverschliesser umfasst zum Verschliessen der Dose bevorzugt eine oder mehrere Falzrollen (wie aus dem Stand der Technik bekannt) und Falzwellenvorrichtung mit Falzkopf als Falzmittel. Im Betriebszustand werden die Falzrollen mit ihrem jeweiligen Falzprofil in Kontakt mit einem Dosendeckelflansch des Dosendeckels und einem Dosenflansch der Dose gebracht. Durch Rotation der Dose wird dann die Falzrolle in Umfangsrichtung der Dose rotiert, wobei der Dosenflansch mit dem Dosendeckelflansch verfalzt wird. Zur Rotation der Dose, wird die Dose bevorzugt zwischen dem Falzkopf und einer Stütze eingespannt, wobei der Falzkopf mit der Falzwelle um die Falzachse rotiert wird.

Im Rahmen der Erfindung kann unter der Dose ein rotationssymmetrischer Behälter verstanden werden, welcher mittels des Dosenverschliessers und der zugehörigen Falzrolle verschlossen wird. Eine Dose kann vorzugsweise ein Metall, insbesondere Aluminium oder Stahl umfassen.

Prinzipiell kann der erfindungsgemässe Verschliesser analog zu den bereits aus dem Stand der Technik bekannten Dosenverschliessern sein, unterscheidet sich jedoch in der Falzwellenvorrichtung. Hierbei ergibt sich der Vorteil das bekannte Dosenverschliesser / Verschliesser mit der erfindungsgemässen Falzwellenvorrichtung modifiziert werden können, um so die Nachteile des Standes der Technik zu vermeiden.

In der Praxis umfasst der Dosenverschliesser wie im Stand der Technik eine Einspannvorrichtung aus Falzkopf und Stütze mit welcher die Dose zum Verschliessen in axialer und radialer Richtung fixiert wird und in Umfangsrichtung rotiert werden kann.

Prinzipiell kann der Verschliesser bevorzugt mindestens zwei Falzrollen mit vorzugsweise unterschiedlichen Falzprofilen, sodass Dosen nach einem Doppelfalzprinzip verschlossen werden können, bei welchem die Dosen in der Regel in zwei Stufen verschlossen werden. Je eine Falzrolle ist für eine Stufe zuständig. Die erste Falzrolle fertigt einen Vorfalz an, während die zweite Falzrolle die Dose / das Gebinde komplett verschliesst.

Im Folgenden werden die Erfindung und der Stand der Technik anhand von Ausführungsbeispielen unter Bezugnahme auf die Zeichnungen näher erläutert.
- Fig. 1: eine Draufsicht eines erfindungsgemässen Verschliessers;
- Fig. 2: eine Seitenansicht eines Dosenverschliessers;
- Fig. 3: eine schematische Darstellung einer erfindungsgemässen Falzwellenvorrichtung.

Fig. 1 zeigt eine Draufsicht einer erfindungsgemässen Verschliesseranordnung 1000.

Die Verschliesseranordnung 1000 zum Verschliessen eines Behälter 100 umfasst eine Deckelzufuhreinrichtung 11 zur Zufuhr eines Deckels 101 zu dem Behälter 100, einen Begasungsrotor 15 zur Zuführung von Gas zum Behälter 100 und einen Verschliesser 14 zum Verschliessen des Behälters 100 mit dem Deckel 101.

Im dargestellten Ausführungsbeispiel ist der Verschliesser 14 bevorzugt als ein Dosenverschliesser 14 ausgestaltet. Dabei ist der Behälter 100 eine Dose 100, welche in dem Dosenverschliesser 14 verfalzt wird.

Im Betriebszustand wird der Deckel 101 entlang des Pfeiles C durch die Deckelzufuhreinrichtung 11 in die Verschliesseranordnung 1000 eingebracht. Hierbei werden die Deckel 101 auf dem Begasungsrotor 15 angeordnet. Durch Rotation des Begasungsrotors 15 werden die Deckel 101 weiter transportiert. Dann werden die Behälter 100 durch die Behälterzuführung 12 in die Behälteraufnahmen 17 des Begasungsrotors 15 eingebracht. Dort wird der Behälter 100 im Bereich D mit einem Gas wie Kohlenstoffdioxid oder Stickstoff begast und mit dem Deckel 101 vereint.

Die Begasung erfolgt entlang des Pfeiles B mit der Gaszufuhr 16. Nach der Begasung wird der Behälter 100 mit dem Deckel 101 durch die Behälterabführung 13 vom Begasungsrotor 15 zum Verschliesser 14 weitergeführt und dort verschlossen.

Fig. 2 zeigt eine Seitenansicht eines erfindungsgemässen Dosenverschliessers 14 mit einer zu verschliessenden Dose 100 und einem Dosendeckel 101.

Gemäss Fig. 2 umfasst der Dosenverschliesser 14 eine Einspannvorrichtung, welche eine Dosenstütze 22 und einen Falzkopf 2 umfasst, und eine um Falzwelle 3' drehbar gelagerte Falzrolle 10 mit einem Falzrollenprofil 111. Über der Öffnung der Dose 100 ist der Dosendeckel 101 zentriert angeordnet. Die Dose 100 weist im Bereich der Dosenöffnung einen umlaufenden Dosenflansch und der Dosendeckel 101 einen umlaufenden Dosendeckelflansch auf.

Während des Verschliessvorgangs wird die Falzrolle 10 über das Falzrollenprofil 111 in Kontakt mit dem Dosenflansch und dem Dosendeckelflansch gebracht. Hierbei werden der Dosenflansch und der Dosendeckelflansch mittels einer im Wesentlichen radial wirkenden Kraft über die Falzrolle 10 miteinander verpresst. Die Verpressung erfolgt dabei durch ein kontinuierliches Abrollen der Falzrolle 10 in Umfangsrichtung entlang dem Umfang der Dosenöffnung. Durch Falzen der Dose 100 mit dem Dosendeckel 101 wir vorzugsweise eine Doppelfalz erzeugt.

Zum Verfalzen wird die Dose 100 dabei durch die Einspannvorrichtung rotiert, indem der Falzkopf 2 mit der Falzwelle 3 um die Falzachse X rotiert wird.

Fig. 3 zeigt eine schematische Darstellung einer erfindungsgemässen Falzwellenvorrichtung 1.

Die Falzwellenvorrichtung 1 umfasst die um die Falzachse X rotierbare Falzwelle 3. Dabei ist der Falzkopf 2 als Falzmittel abnehmbar an einem Ende der Falzwelle 3 angeordnete und mit einen Befestigungsmechanismus zum Befestigen des Falzkopfes 2 an der Falzwelle 3 befestigt.

Der Befestigungsmechanismus umfasst ein Verriegelungselement 4 und ein zwischen dem Verriegelungselement 4 und dem Falzkopf 2 angeordnetes Befestigungselement 5.

Das Verriegelungselement 4 und der Falzkopf 2 sind derart entlang der Falzachse X relativ zueinander bewegbar, dass der Falzkopf 2 von einem Verriegelungszustand in einen Entriegelungszustand bringbar ist, und das Befestigungselement 5 im Verriegelungszustand derart zwischen dem Falzkopf 2 und dem Verriegelungselement 4 eingeklemmt ist, dass der Falzkopf 2 axial an der Falzwelle 3 fixiert ist. Dabei ist das Befestigungselement 5 durch das Bringen des Falzkopfes 2 vom Verriegelungszustand in den Entriegelungszustand entklemmbar, sodass der Falzkopf 2 vom Ende der Falzwelle 3 abgenommen werden kann. Zusätzlich kann der Falzkopf über einen zwischen Falzkopf und Falzwelle angeordneten Stift drehfest an der Falzwelle gesichert werden (hier nicht dargestellt).

Das Verriegelungselement 4 ist als ein Konus 41 ausgestaltet ist, sodass ein Abstand zwischen dem Konus 41 und dem Falzkopf 2 durch die Bewegung vom Verriegelungszustand in den Entriegelungszustand derart vergrössert werden kann, dass das Befestigungselement 5 entklemmt werden kann.

Der Konus 41 umfasst dabei einen geraden Kreiskegelstumpf (-abschnitt), welcher mit seine Kegelachse entlang der Falzachse X angeordnet ist. Die Kegelachse ist dabei die Achse, welche durch die Mittelpunkte der Kreisflächen des Kegelstumpfes verläuft. Der Kegelstumpf besitzt also eine erste Kreisfläche und eine zweite Kreisfläche. Ein erster Radius der ersten Kreisfläche ist kleiner als ein zweiter Radius der zweiten Kreisfläche.

Beim Bringen vom Verriegelungszustand in den Entriegelungszustand wird der Konus 41 entlang der Falzachse X in Richtung des Pfeiles Z bewegt und der Kegelstumpf mit dem ersten Radius auf eine axiale Höhe (Stelle entlang der Falzachse X) mit dem Befestigungselement 5 gebracht. Dadurch wird ein Abstand zwischen dem Konus 41 und dem Falzkopf 2 derart vergrössert, dass das Befestigungselement 5 entklemmt wird.

Die Falzwellenvorrichtung 1 gemäss Fig. 3 befindet sich im Verriegelungszustand. Dabei ist das Befestigungselement 5 eine Kugel 51 und teilweise in einer umlaufende Nut 6 des Falzkopfes angeordnet. Bevorzugt umfasst der Befestigungsmechanismus eine Vielzahl Kugeln 51.

Die Falzwellenvorrichtung 1 umfasst weiter einen Federmechanismus 8 mit einer Druckfeder. Der Federmechanismus 8 ist derart an dem Konus 41 angeordnet, dass er den Konus 41 durch eine Expansion der Druckfeder in Richtung des Pfeiles Z verschieben kann. Dabei wird der Falzkopf 2 vom Verriegelungszustand in den Entriegelungszustand gebracht. Hierfür kann der Federmechanismus 8 mittels eines Knopfes ausgelöst werden.

Weiter umfasst die Falzwellenvorrichtung 1 gemäss Fig. 3 ein in der Falzwelle 3 angeordnetes Ausstosselement 9. Das Ausstosselement 9 erstreckt sich bis zu dem Falzkopf 2, wo es mit einem Ausstosserpad 91 endet. Das Ausstosselement 9 ist beweglich entlang der Falzachse X angeordnet, sodass ein Behälter im Betriebszustand durch Bewegung in Richtung des Pfeiles Z ausgestossen werden kann.

Zusätzlich umfasst die Falzwellenvorrichtung 1 eine zwischen dem Konus 41 und dem Falzkopf 2 angeordnete Hülse 7, wobei die Hülse 7 eine Aussparung 71 umfasst, in welcher die Kugel 51 im dargestellten Verriegelungszustand angeordnet ist. Wird der Konus 41 entlang der Falzachse X in Richtung des Pfeiles Z bewegt, wird die Kugel 51 wie vorangehend beschrieben entklemmt und kann aus der Nut 6 des Falzkopfes 2 und der Aussparung 71 austreten, wodurch der Falzkopf 2 in den Entriegelungszustand gebracht wird und von dem Ende der Falzwelle 3 abgenommen werden kann. Anschliessend kann einer neuer / anderer Falzkopf angebracht werden.

## Patentansprüche

1. Falzwellenvorrichtung für einen Verschliesser (14) umfassend eine um eine Falzachse (X) rotierbare Falzwelle (3, 3A), ein abnehmbar an einem Ende der Falzwelle (3, 3A) angeordnetes Falzmittel (2, 10), und einen Befestigungsmechanismus zum Befestigen des Falzmittels (2, 10) an der Falzwelle (3, 3A), wobei der Befestigungsmechanismus ein Verriegelungselement (4) und ein zwischen dem Verriegelungselement (4) und dem Falzmittel (2, 10) anordnenbares Befestigungselement (5) umfasst,
**dadurch gekennzeichnet, dass**
das Verriegelungselement (5) und das Falzmittel (2, 10) derart entlang der Falzachse (X) relativ zueinander bewegbar sind, dass das Falzmittel (2, 10) von einem Verriegelungszustand in einen Entriegelungszustand bringbar ist, und das Befestigungselement (5) im Verriegelungszustand derart zwischen der Falzmittel (2, 10) und dem Verriegelungselement (4) eingeklemmt ist, dass das Falzmittel (2, 10) an der Falzwelle (3, 3A) fixiert ist, wobei das Befestigungselement (5) durch das Bringen des Falzmittels (2, 10) vom Verriegelungszustand in den Entriegelungszustand entklemmbar ist, sodass die Falzmittel (2, 10) abnehmbar am Ende der Falzwelle (3, 3A) angeordnet ist.

2. Falzwellenvorrichtung nach Anspruch 1, wobei das Verriegelungselement (4) entlang der Falzachse (X) bewegbar ist, sodass das Falzmittel (2, 10) von dem Verriegelungszustand in den Entriegelungszustand bringbar ist.

3. Falzwellenvorrichtung nach Anspruch 1 oder 2, wobei das Falzmittel (2, 10) eine Falzrolle (2) ist.

4. Falzwellenvorrichtung nach Anspruch 1 oder 2, wobei die Falzmittel (2, 10) ein Falzkopf (10) ist.

5. Falzwellenvorrichtung nach einem der vorangehenden Ansprüche, wobei das Verriegelungselement (4) als ein Konus (41) ausgestaltet ist, sodass ein Abstand zwischen dem Konus (41) und dem Falzmittel (2, 10) durch die Bewegung vom Verriegelungszustand in den Entriegelungszustand derart vergrösserbar ist, dass das Befestigungselement (5) entklemmbar ist.

6. Falzwellenvorrichtung nach einem der vorangehenden Ansprüche, wobei die Falzmittel (2, 10) eine Nut (6), insbesondere eine umlaufende Nut (6) umfasst, in welcher das Befestigungselement (5) im Verriegelungszustand angeordnet ist.

7. Falzwellenvorrichtung nach einem der vorangehenden Ansprüche, wobei der Befestigungsmechanismus einen Federmechanismus (8) mit einer Druckfeder umfasst, und der Federmechanismus derart an dem Verriegelungselement (4) angeordnet ist, dass das Verriegelungselement (4) durch eine Expansion der Druckfeder vom Verriegelungszustand in den Entriegelungszustand bewegbar ist.

8. Falzwellenvorrichtung nach einem der vorangehenden Ansprüche umfassend eine Vielzahl von Befestigungselementen (5).

9. Falzwellenvorrichtung nach einem der vorangehenden Ansprüche umfassend eine zwischen dem Verriegelungselement (4) und der Falzmittel (2, 10) angeordnete Hülse (7), wobei die Hülse (7) eine Aussparung (71) umfasst, in welcher Aussparung (71) das Befestigungselement (5) im Verriegelungszustand angeordnet ist.

10. Falzwellenvorrichtung nach einem der vorangehenden Ansprüche, wobei das Befestigungselement (5) eine Kugel (51), ein Ellipsoid oder ein Quader ist.

11. Falzwellenvorrichtung nach einem der vorangehenden Ansprüche umfassend ein an der Falzwelle (3, 3A) angeordnetes Ausstosselement (9), wobei das Ausstosselement (9) derart beweglich entlang der Falzachse (X) angeordnet ist, dass ein Behälter (100) im Betriebszustand austossbar ist.

12. Verschliesser umfassend eine Falzwellenvorrichtung (1) nach einem der vorangehenden Ansprüche.

13. Verschliesser nach Anspruch 12 ausgestaltet als ein Dosenverschliesser (14).

14. Verfahren zum Austauschen eines Falzmittels (2, 10) bei einer Falzwellenvorrichtung umfassend:
a) Bereitstellen einer Falzwellenvorrichtung (1) nach einem der Ansprüche 1 bis 11;
b) Bewegen des Verriegelungselementes (4) und des Falzmittels (2, 10) relativ zueinander entlang der Falzachse (X), sodass das Falzmittel (2, 10) von einem Verriegelungszustand in einen Entriegelungszustand gebracht wird, wodurch das Befestigungselement (5) entklemmt wird;
c) Abnehmen des Falzmittels (2, 10) von dem Ende der Falzwelle (3, 3A).

15. Verfahren nach Anspruch 14, wobei das Verriegelungselement (4) entlang der Falzachse (X) bewegt wird, sodass das Falzmittel (2, 10) von dem Verriegelungszustand in den Entriegelungszustand gebracht wird.

## Claims

1. A seaming shaft device for a sealer (14) comprising a seaming shaft (3, 3A) rotatable about a seaming axis (X), a seaming means (2, 10) detachably arranged at one end of the seaming shaft (3, 3A), and a fastening mechanism for fastening the seaming means (2, 10) to the seaming shaft (3, 3A), wherein the fastening mechanism comprises a locking element (4) and a fastening element (5), which can be arranged between the locking element (4) and the seaming means (2, 10),
**characterized in that**
the locking element (5) and the seaming means (2, 10) can be moved relative to each other along the seaming axis (X) in such a way that the seaming means (2, 10) can be brought from a locking state to an unlocking state, and the fastening element (5) in the locking state is clamped between the seaming means (2, 10) and the locking element (4) in such a way that the seaming means (2, 10) is fixed to the seaming shaft (3, 3A), wherein the fastening element (5) can be unclamped by bringing the seaming means (2, 10) from the locking state to the unlocking state so that the seaming means (2, 10) is detachably arranged at the end of the seaming shaft (3, 3A).

2. A seaming shaft device according to claim 1, wherein the locking element (4) can be moved along the seaming axis (X) so that the seaming means (2, 10) can be brought from the locking state to the unlocking state.

3. A seaming shaft device according to claim 1 or 2, wherein the seaming means (2, 10) is a seaming roller (2).

4. A seaming shaft device according to claim 1 or 2, wherein the seaming means (2, 10) is a seaming head (10).

5. A seaming shaft device according to anyone of the preceding claims, wherein the locking element (4) is designed as a cone (41) so that a distance between the cone (41) and the seaming means (2, 10) can be increased by the movement from the locking state to the unlocking state in such a way that the fastening element (5) can be unclamped.

6. A seaming shaft device according to anyone of the preceding claims, wherein the seaming means (2, 10) comprises a groove (6), in particular a circumferential groove (6), in which the fastening element (5) is arranged in the locking state.

7. A seaming shaft device according to anyone of the preceding claims, wherein the fastening mechanism comprises a spring mechanism (8) with a compression spring, and the spring mechanism is arranged on the locking element (4) in such a way that the locking element (4) can be moved from the locking state to the unlocking state by an expansion of the compression spring.

8. A seaming shaft device according to anyone of the preceding claims, comprising a plurality of fastening elements (5).

9. A seaming shaft device according to anyone of the preceding claims, comprising a sleeve (7) arranged between the locking element (4) and the seaming means (2, 10), the sleeve (7) comprising a recess (71), in which recess (71) the fastening element (5) is arranged in the locking state.

10. A seaming shaft device according to anyone of the preceding claims, wherein the fastening element (5) is a sphere (51), an ellipsoid or a cuboid.

11. A seaming shaft device according to anyone of the preceding claims, comprising an ejection element (9) arranged on the seaming shaft (3, 3A), wherein the ejection element (9) is arranged movably along the seaming axis (X) in such a way that a container (100) can be ejected in the operating state.

12. A sealer comprising a seaming shaft device (1) according to anyone of the preceding claims.

13. A sealer according to claim 12 designed as a can sealer (14).

14. A method for exchanging a seaming means (2, 10) in a seaming shaft device, comprising:
a) Providing a seaming shaft device (1) according to anyone of the claims 1 to 11;
b) Moving the locking element (4) and the seaming means (2, 10) relative to each other along the seaming axis (X) so that the seaming means (2, 10) is brought from a locking state to an unlocking state, whereby the fastening element (5) is unclamped;
c) Detaching the seaming means (2, 10) from the end of the seaming shaft (3, 3A).

15. A method according to claim 14, wherein the locking element (4) is moved along the seaming axis (X) so that the seaming means (2, 10) is brought from the locking state to the unlocking state.

## Revendications

1. Dispositif d'arbre de pliage pour un dispositif de fermeture (14) comprenant un arbre de pliage (3, 3A) pouvant tourner autour d'un axe de pliage (X), un moyen de pliage (2, 10) disposé de manière amovible à une extrémité de l'arbre de pliage (3, 3A), et un mécanisme de fixation pour fixer le moyen de pliage (2, 10) à l'arbre de pliage (3, 3A), le mécanisme de fixation comprenant un élément de verrouillage (4) et un élément de fixation (5) pouvant être disposé entre l'élément de verrouillage (4) et le moyen de pliage (2, 10),
**caractérisé en ce que**
l'élément de verrouillage (5) et le moyen de pliage (2, 10) peuvent être déplacés l'un par rapport à l'autre le long de l'axe de pliage (X) de telle sorte que le moyen de pliage (2, 10) puisse être amené d'un état de verrouillage à un état de déverrouillage, et l'élément de fixation (5) dans l'état de verrouillage est serré entre le moyen de pliage (2, 10) et l'élément de verrouillage (4) de telle sorte que le moyen de pliage (2, 10) soit fixé à l'arbre de pliage (3, 3A), l'élément de fixation (5) pouvant être desserré par l'amenée du moyen de pliage (2, 10) de l'état de verrouillage à l'état de déverrouillage, de sorte que le moyen de pliage (2, 10) soit disposé de manière amovible à l'extrémité de l'arbre de pliage (3, 3A).

2. Dispositif d'arbre de pliage selon la revendication 1, dans lequel l'élément de verrouillage (4) peut être déplacé le long de l'axe de pliage (X) de sorte que le moyen de pliage (2, 10) puisse être amené de l'état de verrouillage à l'état de déverrouillage.

3. Dispositif d'arbre de pliage selon la revendication 1 ou 2, dans lequel le moyen de pliage (2, 10) est un rouleau de pliage (2).

4. Dispositif d'arbre de pliage selon la revendication 1 ou 2, dans lequel le moyen de pliage (2, 10) est une tête de pliage (10).

5. Dispositif d'arbre de pliage selon l'une quelconque des revendications précédentes, dans lequel l'élément de verrouillage (4) est configuré sous forme de cône (41) de sorte qu'une distance entre le cône (41) et le moyen de pliage (2, 10) puisse être augmentée par le mouvement de l'état de verrouillage à l'état de déverrouillage de telle sorte que l'élément de fixation (5) puisse être desserré.

6. Dispositif d'arbre de pliage selon l'une quelconque des revendications précédentes, dans lequel le moyen de pliage (2, 10) comprend une rainure (6), en particulier une rainure périphérique (6), dans laquelle l'élément de fixation (5) est disposé dans l'état de verrouillage.

7. Dispositif d'arbre de pliage selon l'une quelconque des revendications précédentes, dans lequel le mécanisme de fixation comprend un mécanisme de ressort (8) avec un ressort de compression, et le mécanisme de ressort est disposé sur l'élément de verrouillage (4) de telle sorte que l'élément de verrouillage (4) puisse être déplacé par une expansion du ressort de compression de l'état de verrouillage à l'état de déverrouillage.

8. Dispositif d'arbre de pliage selon l'une quelconque des revendications précédentes, comprenant une pluralité d'éléments de fixation (5).

9. Dispositif d'arbre de pliage selon l'une quelconque des revendications précédentes, comprenant une douille (7) disposée entre l'élément de verrouillage (4) et le moyen de pliage (2, 10), la douille (7) comprenant un évidement (71), dans lequel évidement (71) l'élément de fixation (5) est disposé dans l'état de verrouillage.

10. Dispositif d'arbre de pliage selon l'une quelconque des revendications précédentes, dans lequel l'élément de fixation (5) est une sphère (51), un ellipsoïde ou un parallélépipède.

11. Dispositif d'arbre de pliage selon l'une quelconque des revendications précédentes, comprenant un élément d'éjection (9) disposé sur l'arbre de pliage (3, 3A), l'élément d'éjection (9) étant disposé de manière mobile le long de l'axe de pliage (X) de telle sorte qu'un récipient (100) puisse être éjecté dans l'état de fonctionnement.

12. Dispositif de fermeture comprenant un dispositif d'arbre de pliage (1) selon l'une quelconque des revendications précédentes.

13. Dispositif de fermeture selon la revendication 12, configuré sous forme de dispositif de fermeture de boîte (14).

14. Procédé de remplacement d'un moyen de pliage (2, 10) dans un dispositif d'arbre de pliage, comprenant :
a) la fourniture d'un dispositif d'arbre de pliage (1) selon l'une quelconque des revendications 1 à 11 ;
b) le déplacement de l'élément de verrouillage (4) et du moyen de pliage (2, 10) l'un par rapport à l'autre le long de l'axe de pliage (X) de sorte que le moyen de pliage (2, 10) soit amené d'un état de verrouillage à un état de déverrouillage, moyennant quoi l'élément de fixation (5) est desserré ;
c) le retrait du moyen de pliage (2, 10) de l'extrémité de l'arbre de pliage (3, 3A).

15. Procédé selon la revendication 14, dans lequel l'élément de verrouillage (4) est déplacé le long de l'axe de pliage (X) de sorte que le moyen de pliage (2, 10) soit amené de l'état de verrouillage à l'état de déverrouillage.
